# EUROPÄISCHE PATENTSCHRIFT

(11) **EP 3 237 793 B1**
(45) Veröffentlichungstag und Bekanntmachung des Hinweises auf die Patenterteilung: **17.10.2018**
(21) Anmeldenummer: 15817164.5
(22) Anmeldetag: 15.12.2015
(51) Int. Cl.: F21S 8/04, F21V 3/04, F21V 17/16, F21Y 103/00

(54) **LICHTBANDLEUCHTE MIT LEUCHTENABDECKUNG**
STRIP LIGHTING FIXTURE WITH LIGHTING COVER
LAMPE À BANDE LUMINEUSE ÉQUIPÉE D'UN CAPOT DE LAMPE

(30) Priorität: 23.12.2014 DE 202014106251 U
(43) Veröffentlichungstag der Anmeldung: 01.11.2017
(73) Patentinhaber: Zumtobel Lighting GmbH, 6850 Dornbirn (AT)
(72) Erfinder: GADNER, Wolfgang, 6912 Hörbranz (AT)
(74) Vertreter: Kiwit, Benedikt
(86) Internationale Anmeldenummer: PCT/EP2015/079755
(87) Internationale Veröffentlichungsnummer: WO 2016/102238

(56) Entgegenhaltungen:
- EP-A2- 2 713 099
- DE-A1-102013 224 110
- DE-U1-202013 101 775
- JP-A- 2010 205 423
- US-A- 3 599 918
- US-A- 5 386 357

## Beschreibung

### 1. Gebiet der Erfindung

Die vorliegende Erfindung betrifft eine Lichtbandleuchte mit einem länglichen Befestigungsprofil und einer länglichen Leuchtenabdeckung.

### 2. Hintergrund

Aus dem Stand der Technik ist eine Vielzahl von unterschiedlichen Lichtbandleuchten bekannt. Häufig umfassen die Lichtbandleuchten u-förmige Lichtbandschienen, in denen die Verkabelung, die (Steuer-)Elektronik und die Beleuchtungsmittel angeordnet werden. Mit derartigen Lichtbandleuchten bzw. Lichtbandsystem können vor allem große Räume (beispielsweise Supermärkte, Fabrikhallen, Büroräume, etc.) mit an diese angepassten entsprechend langen Lichtlinien ausgerüstet werden. Bei der Installation von solchen Lichtlinien besteht dabei die Notwendigkeit, einzelne Lichtbandleuchten bzw. einzelne Leuchtenabdeckungen derart miteinander zu verbinden, dass eine Lichtlinie mit einem homogenen Lichteindruck bereitgestellt werden kann. Häufig werden dabei die Leuchtenabdeckungen mit einem vordefinierten Abstand von der u-förmigen Lichtbandschiene (bzw. von sonstigen Befestigungsprofilen, an denen die Leuchtenabdeckung befestigt wird) angeordnet, insbesondere um einen harmonischen Gesamteindruck der Lichtbandleuchte bzw. des Lichtbandsystems bereitzustellen.

In der Praxis hat sich nunmehr gezeigt, dass aufgrund betriebsbedingter thermischer Ausdehnungen der Leuchtenabdeckung bzw. des Befestigungsprofils, die typischerweise nicht symmetrisch erfolgen, die bei der Montage der Lichtbandleuchte vorgesehenen Abstände in Längsrichtung asymmetrisch verändert werden, so dass sich ein inhomogener Gesamteindruck ergeben kann.

Ausgehend von diesem Stand der Technik stellt sich die vorliegende Erfindung die Aufgabe, eine Lichtbandleuchte bereitzustellen, bei der sich eine thermische Ausdehnung in Längsrichtung der Lichtbandleuchte nicht störend auf den optischen Gesamteindruck der Leuchte ergibt.

Diese und andere Aufgaben, die beim Lesen der folgenden Beschreibung noch genannt werden oder vom Fachmann erkannt werden können, werden mit dem Gegenstand des unabhängigen Anspruchs gelöst. JP 2010 205423A offenbart eine Beleuchtungsanordnung gemäß dem Oberbegriff des Anspruchs 1.

### 3. Ausführliche Beschreibung der Erfindung

Eine erfindungsgemäße Lichtbandleuchte umfasst: zumindest ein längliches Befestigungsprofil und eine längliche Leuchtenabdeckung, die am Befestigungsprofil angeordnet ist; wobei die Leuchtenabdeckung zumindest eine Lichtabstrahlfläche und zumindest zwei an gegenüberliegenden Längsseiten der Leuchtenabdeckung angeordnete Rast- oder Klemmmittel umfasst, mit denen die Leuchtenabdeckung am Befestigungsprofil verliersicher angeordnet ist; wobei zwischen der Leuchtenabdeckung und dem Befestigungsprofil zumindest zwei an gegenüberliegenden Längsseiten der Leuchtenabdeckung angeordnete Reibungsbereiche ausgebildet sind, an denen die Reibung zwischen der Leuchtenabdeckung und dem Befestigungsprofil derart erhöht ist, dass durch eine betriebsbedingte thermische Ausdehnung des Befestigungsprofils und/oder der Leuchtenabdeckung keine wesentliche Relativbewegung des Befestigungsprofils zur Leuchtenabdeckung in den Reibungsbereichen erfolgt.

Mit anderen Worten schlägt die vorliegende Erfindung vor, durch zumindest zwei gegenüberliegende Reibungsbereiche die Leuchtenabdeckung in diesen Bereichen derart fest mit dem Befestigungsprofil zu verbinden, dass im Wesentlichen die gesamte Relativbewegung des Befestigungsprofils zur Leuchtenabdeckung nur außerhalb dieser Reibungsbereiche erfolgen kann. Dadurch kann gewährleistet werden, dass sich die bei der Installation definierten Abstände in Längsrichtung zwischen der Leuchtenabdeckung und dem Befestigungsprofil ebenfalls symmetrisch verändern, so dass ein homogener Gesamteindruck weiterhin bereitgestellt werden kann.

Vorzugsweise ist zur Erhöhung der Reibung in den Reibungsbereichen zumindest ein doppelseitiges Klebeband zwischen dem Befestigungsprofil und der Leuchtenanordnung angeordnet. Ein solches doppelseitiges Klebeband haftet dann einerseits am Befestigungsprofil (vorzugsweise eine Lichtbandschiene aus Aluminium) und an der Leuchtenabdeckung. Die Reibungsbereiche sind dabei vorzugsweise an Kontaktflächen im Bereich der Rast- oder Klemmmitteln vorgesehen.

Erfindungsgemäß ist zur Erhöhung der Reibung in den Reibungsbereichen zumindest ein einseitiges Klebeband angeordnet, das an seiner nichtklebenden Seite eine Anti-Rutsch-Beschichtung (beispielsweise durch eine noppenartige Struktur) aufweist. Ein solches einseitiges Klebeband kann entweder am Befestigungsprofil oder an der Leuchtenabdeckung oder an beiden angeordnet werden. Durch die Verwendung eines solchen einseitigen Klebebands besteht die Möglichkeit, eine bereits montierte Leuchtenabdeckung wieder zerstörungsfrei vom Befestigungsprofil entfernen zu können, was bei der Verwendung eines doppelseitigen Klebebands nur mit einem größeren Zeitaufwand erfolgen kann.

Vorzugsweise ist zur Erhöhung der Reibung in den Reibungsbereichen zumindest eine Reibungsfolie zwischen dem Befestigungsprofil und der Leuchtenabdeckung angeordnet. Eine solche Reibungsfolie, die an beiden Seiten Anti-Rutsch-Beschichtungen oder ähnlich wirkende Oberflächenstrukturen aufweisen, können zwischen dem Befestigungsprofil und der Leuchtenabdeckung eingeklemmt werden, insbesondere zwischen den Rast- oder Klemmmitteln der Leuchtenabdeckung und den Schenkeln des vorzugsweise u-förmigen Befestigungsprofils. Durch die erhöhte Reibung wird in diesen Reibungsbereichen eine Art Fixierung bereitgestellt, in dem keine wesentliche Relativbewegung mehr zwischen der Leuchtenabdeckung und dem Befestigungsprofil erfolgen kann, so dass eine Längenausdehnung von diesen Reibungsbereichen (als Symmetriezentren) ausgehend stattfindet. Soweit die Reibungsbereiche in etwa mittig zur Längsachse des Befestigungsprofils bzw. der Leuchtenabdeckung angeordnet sind, findet eine im Wesentlichen symmetrische Längenausdehnung ausgehend von diesen mittigen Reibungsbereichen statt, so dass eine Längenausdehnung ebenfalls im Wesentlichen symmetrisch erfolgt. Vorzugsweise ist zur Erhöhung der Reibung in den Reibungsbereichen im Befestigungsprofil und/oder in den Rast- oder Klemmmitteln eine reibungserhöhende Oberflächenstruktur vorgesehen. Beispielsweise können die Oberflächen in den Reibungsbereichen des Befestigungsprofils und der Leuchtenabdeckung aufgeraut werden bzw. können sonstige geometrische Oberflächenstrukturen, die im montierten Zustand der Lichtbandleuchte eine entsprechende Reibungserhöhung bereitstellen, vorgesehen werden.

Die oben genannten Mittel zur Erhöhung der Reibung in den Reibungsbereichen können dabei werksseitig für den Kunden bereitgestellt werden, wobei insbesondere bei der Verwendung separater Elemente (insbesondere doppelseitige Klebebänder, einseitige Klebebänder mit Anti-Rutsch-Beschichtung, Reibungsfolien, etc.) können diese auch kundenseitig montiert und somit einbauspezifisch vorgesehen werden. Insbesondere durch das kundenseitige Anbringen der separaten Elemente zur Erhöhung der Reibung in den Reibungsbereichen, besteht die Möglichkeit, dass eine Anpassung der Positionierung/Anordnung der Leuchtenabdeckung nicht nur bei einer Montage vorgenommen werden kann, sondern auch noch zu einem späteren Zeitpunkt nachjustiert werden kann, um den optischen Gesamteindruck der Lichtbandleuchte bzw. des Lichtbandsystems zu optimieren.

Vorteilhafterweise erstrecken sich die Rast- oder Klemmmittel über die gesamte Längsachse der Leuchtenabdeckung. Ferner ist es bevorzugt, dass die Rast- oder Klemmmittel im Längsquerschnitt hakenförmig ausgebildet sind. Dabei ist es bevorzugt, dass die Reibungsbereiche an den Rast- oder Klemmmitteln angeordnet sind, also vorzugsweise an den hakenförmigen Rast- oder Klemmmitteln.

Wie bereits ausgeführt, ist es bevorzugt, dass die sich gegenüberliegenden Reibungsbereiche in einem zentralen Bereich bezüglich der Längsachse der Leuchtenabdeckung angeordnet sind, um eine im Wesentlichen symmetrische Längenausdehnung der Leuchtenabdeckung bereitstellen zu können. Vorteilhafterweise sind mehrere an gegenüberliegenden Längsseiten der Leuchtenabdeckung angeordnete Reibungsbereiche vorgesehen, wobei die sich jeweils gegenüberliegenden Reibungsbereiche gleichförmig über die Längsachse in der Leuchtenabdeckung verteilt sind. Eine derartige Anordnung von mehreren sich gegenüberliegenden Reibungsbereichen ist insbesondere dann von Vorteil, wenn die Lichtbandleuchte vergleichsweise lang ausgebildet ist, so dass eine entsprechend vordefinierte Längenausdehnung auch hier bereitgestellt werden kann.

Vorzugsweise sind die sich gegenüberliegenden Reibungsbereiche im Stoßbereich zweier Leuchtenabdeckungen angeordnet. Dies ist insbesondere dann von Vorteil, wenn die Lichtbandleuchte nicht ausschließlich geradlinig verläuft, sondern Abwinklungen vorgesehen sind, in denen sich entsprechend schräge Stoßbereiche von Leuchtenabdeckungen ergeben können. In diesen Bereichen sind die Leuchtenabdeckungen quasi auf Gehrung zugeschnitten, so dass sich in diesen Bereichen ein Verschieben der Position der Leuchtenabdeckungen zueinander optisch besonders nachteilig auswirken würde. Bei einer derartigen Ausgestaltung ist es wünschenswert, dass die Stoßbereiche sich nicht aufgrund der Wärmeausdehnung relativ zueinander verschieben, was durch eine Bereitstellung der sich gegenüberliegenden Reibungsbereiche in den Stoßbereichen verhindert werden kann. Unter "gegenüberliegend" ist in diesem Zusammenhang zu verstehen, dass die Reibungsbereiche unmittelbar benachbart zu den Stoßbereichen bzw. über die Stoßbereiche hinweg angeordnet sind, so dass die Reibungsbereiche in Draufsicht gesehen schräg gegenüberliegend zueinander angeordnet sind. Mit anderen Worten kann in den Stoßbereichen entweder an jedem stirnseitigen Ende der zueinander positionierten Leuchtenabdeckungen je ein Reibungsbereich vorgesehen werden oder es können gemeinsame (über die Abwinklung verlaufende) Reibungsbereiche der zueinander positionierten Leuchtabdeckungen vorgesehen werden. Auf diese Weise besteht die Möglichkeit, dass die aneinander stoßenden Leuchtenabdeckungen sicher zusammengehalten werden und eine Ausdehnung nur in den gegenüberliegenden Stirnbereich der entsprechenden Leuchtenabdeckungen erfolgen kann.

Vorzugsweise ist das Befestigungsprofil eine im Wesentlichen u-förmige Lichtbandschiene, an der zumindest ein Geräteträger und ein Leuchtmittelträger der Lichtbandleuchte anordenbar sind. Alternativ besteht die Möglichkeit, die Leuchtenabdeckung auch an einem anderen Befestigungsprofil anzuordnen (wie beispielsweise an einer Einputzschiene), die zur Befestigung der Lichtbandleuchte eingesetzt werden.

Ferner kann es von Vorteil sein, dass die Rast- oder Klemmmittel aus einem flexibleren Material als die Lichtabstrahlfläche gefertigt sind. Dabei ist es insbesondere bevorzugt, dass die Rast- oder Klemmmittel aus einem thermoplastischen Elastomer und die Lichtabstrahlfläche aus einem Polymethylmethacrylat (PMMA) oder einem Polycarbonat (PC) gebildet sind. In diesem Zusammenhang ist es insbesondere bevorzugt, dass die Leuchtenabdeckung in einem Koextrusionsverfahren bzw. einem 2K-Spritzgußverfahren gebildet werden.

Ein besonderer Vorteil der vorliegenden Erfindung kann somit darin gesehen werden, dass eine im Wesentlichen symmetrische Längenausdehnung einer Leuchtenabdeckung vergleichsweise günstig bereitgestellt werden kann, die zudem auch vom Kunden/Monteur einfach und schnell vorgesehen werden können und ferner an die jeweiligen Umgebungsbedingungen einfach anpassbar sind. Ein weiterer Vorteil kann darin gesehen werden, dass auch bereits bestehende Lichtbandleuchten bzw. Leuchtensysteme nachträglich mit entsprechenden Reibungsbereichen ausgestattet werden können.

### 4. Beschreibung bevorzugter Ausführungsformen

Nachfolgend wird eine detaillierte Beschreibung der Figuren gegeben. In dieser zeigt:
- **Figur 1**: eine schematische Draufsicht auf eine erste Ausführungsform einer erfindungsgemäßen Lichtbandleuchte;
- **Figur 2**: eine schematische Querschnittsansicht der Lichtbandleuchte aus Figur **1**; und
- **Figur 3**: eine schematische Querschnittsansicht einer weiteren bevorzugten Ausführungsform einer erfindungsgemäßen Lichtbandleuchte.

Figur 1 zeigt eine schematische Draufsicht einer ersten erfindungsgemäßen Lichtbandleuchte 10. Die Lichtbandleuchte 10 umfasst dabei eine im Querschnitt im Wesentlichen u-förmige Lichtbandschiene 11, in der insbesondere ein Geräteträger (nicht gezeigt) zur Aufnahme der notwendigen Elektronik und ein Leuchtmittelträger (nicht gezeigt) zur Aufnahme der eigentlichen Leuchtmittel (beispielsweise Leuchtdioden, Leuchtstoffröhren, etc.) angeordnet sind.

Die Lichtbandschiene 11 ist dabei durch eine zwischen den Schenkeln der Lichtbandschiene 11 angeordnete Leuchtenabdeckung 12 abgedeckt, von der in Figur 1 nur die Lichtabstrahlfläche und nicht deren längsseitigen Rast- oder Klemmmittel erkennbar ist. Die Rast- oder Klemmmittel erstrecken sich bevorzugt im Wesentlichen über die gesamte Länge der Leuchtenabdeckung 12, also im Wesentlichen über die gesamte Längsachse der länglichen Lichtbandleuchte 10.

Zwischen der Lichtbandschiene 11 und der Leuchtenabdeckung 12 sind, in der bevorzugten Ausführungsform, zwei gegenüberliegende Reibungsbereiche 13, 14 (angedeutet durch die hervorgehobenen grauen Flächen) vorgesehen. In diesen Reibungsbereichen 13, 14 ist jeweils ein Noppenband angeordnet. Diese Noppenbänder weisen auf beiden gegenüberliegenden Seiten Noppenstrukturen auf, um die Reibung zwischen der Leuchtenabdeckung 12 und der Lichtbandschiene 11 derart zu erhöhen, dass in diesen Reibungsbereichen 13, 14 im Wesentlichen keine Relativbewegung mehr zwischen der Leuchtenabdeckung 12 und der Lichtbandschiene 11 mehr erfolgt, so dass eine Ausdehnung in Längsrichtung der Leuchtenabdeckung 12 im Wesentlichen symmetrisch von diesen Reibungsbereichen 13, 14 erfolgt. Dadurch werden die stirnseitigen Abstände der Leuchtenabdeckung 12 von der Lichtbandschiene 11 ebenfalls symmetrisch verändert, so dass ein optisch harmonischer Gesamteindruck der Lichtbandleuchte 10 bzw. eines Leuchtensystems erhalten bleibt, auch wenn sich die Lichtbandschiene 11 und/oder die Leuchtenabdeckung 12 aufgrund der betriebsbedingten thermischen Ausdehnungen relativ zueinander bewegen. Wie oben bereits ausgeführt, können zusätzlich oder alternativ auch doppelseitige Klebebänder, einseitige Klebebänder mit Anti-Rutsch-Beschichtung oder andere geeignete Reibungsfolien eingesetzt werden. Auch ist es möglich, die (Kontakt-)Oberflächen der Leuchtenabdeckung 12 und der Lichtbandschiene 11 zu bearbeiten (insbesondere aufzurauen), um einen geeignet hohen Reibungswert bereitstellen zu können.

Figur 2 zeigt eine schematische Querschnittsansicht der Lichtbandleuchte 10 aus Figur 1. Identische Teile sind daher mit gleichen Bezugszeichen versehen. Der besseren Übersichtlichkeit halber, sind in Figur 2 weder ein Geräteträger noch ein Leuchtmittelträger aufgenommen.

Wie in Figur 2 gut zu erkennen ist, umfasst die Leuchtenabdeckung 12 eine Lichtabstrahlfläche 15, aus der Licht aus der Lichtbandleuchte 10 herausgeführt werden kann und zwei gegenüberliegende Rast- oder Klemmmittel 16, 17, mit denen die Leuchtenabdeckung 12 an der im Wesentlichen u-förmigen Lichtbandschiene 11 befestigt werden kann. Wie in Figur 2 ebenfalls gut zu erkennen ist, kann die u-förmige Lichtbandschiene 11 Anlageabschnitte 18, 19 umfassen, mit denen die Rast- oder Klemmmittel 16, 17 der Lichtbandschiene 12 zusammenwirken können.

Die Reibungsbereiche 13, 14, in der bevorzugten Ausführungsform durch zwischen der Lichtbandschiene 11 und der Leuchtenabdeckung 12 angeordnete Noppenbänder (nicht gezeigt) bereitgestellt, können dabei an jeder beliebigen Kontaktfläche der Lichtbandschiene 11 mit der Leuchtenabdeckung 12 vorgesehen werden. Vorzugsweise werden die Noppenbänder (also die Reibungsbereiche) im Bereich der Rast- oder Klemmmittel 16, 17 der Leuchtenabdeckung 12 eingeklemmt, wobei dies an vertikalen und/oder an horizontalen Kontaktflächen erfolgen kann.

Figur 3 zeigt eine schematische Querschnittsansicht einer weiteren bevorzugten Ausführungsform einer Lichtbandleuchte 10'.

Im Unterschied zur Ausführungsform aus den Figuren 1 und 2 weist die Lichtbandschiene 11' eine Leuchtenabdeckung 12' mit unterschiedlich ausgebildeten Rast- oder Klemmmittel 16', 17' auf. In Figur 3 ist dabei auch ein in der Lichtbandschiene 11' angeordneter Leuchtmittelträger 20' gezeigt.

Die Rast- oder Klemmmittel 16', 17' dieser Ausführungsform sind hackenförmig ausgebildet und sind darüber hinaus aus einem flexibleren Material als die Lichtabstrahlfläche 15' bereitgestellt, insbesondere um die Anordnung der Leuchtenabdeckung 12' in der Lichtbandschiene 11' zu vereinfachen. Die gezeigte Leuchtenabdeckung 12' ist dabei vorzugsweise mittels eines Koextrusionsverfahrens oder eines 2k-Spritzgussverfahrens hergestellt, wobei die Lichtabstrahlfläche 15' vorzugsweise aus einem Polymethylmethacrylat (PMMA) oder einem Polycarbonate (PC) und die Rast- oder Klemmmittel 16', 17' aus einem thermoplastischen Elastomer gebildet sind.

Die vorliegende Erfindung ist nicht auf die vorher beschriebenen bevorzugten Ausführungsbeispiele beschränkt, solange sie vom Gegenstand der folgenden Ansprüche umfasst ist. Insbesondere ist die vorliegende Erfindung nicht auf Lichtbandleuchten mit nur zwei gegenüberliegenden Reibungsbereichen beschränkt. Ferner ist unter dem Begriff "gegenüberliegend" keine exakte Ausrichtung der Reibungsbereiche zu verstehen, vielmehr sind auch schräg angeordnete Reibungsbereiche als gegenüberliegend im Sinne der vorliegenden Erfindung zu verstehen. Schließlich ist die vorliegende Erfindung auch nicht darauf beschränkt, dass die Reibungsbereiche zwischen der u-förmigen Lichtbandschiene und der Leuchtenabdeckung vorgesehen sind, vielmehr können die Reibungsbereiche auch zwischen der Leuchtenabdeckung und einem anderen Befestigungsprofil (beispielsweise einer Einputzschiene, mit der die Leuchte an einem Wandabschnitt befestigt werden kann) vorgesehen werden.

## Patentansprüche

1. Lichtbandleuchte (10; 10'), umfassend:
- zumindest ein längliches Befestigungsprofil (11; 11') und eine länglichen Leuchtenabdeckung (12; 12'), die am Befestigungsprofil (11; 11') angeordnet ist;
- wobei die Leuchtenabdeckung (12; 12') zumindest eine Lichtabstrahlfläche (15; 15') und zumindest zwei an gegenüberliegenden Längsseiten der Leuchtenabdeckung (12; 12') angeordnete Rast- oder Klemmmittel (16, 17; 16', 17') umfasst, mit denen die Leuchtenabdeckung (12; 12') am Befestigungsprofil (11; 11') verliersicher angeordnet ist;
- wobei zwischen der Leuchtenabdeckung (12; 12') und dem Befestigungsprofil (11; 11') zumindest zwei an gegenüberliegenden Längsseiten der Leuchtenabdeckung (12; 12') angeordnete Reibungsbereiche (13, 14) ausgebildet sind, an denen die Reibung zwischen der Leuchtenabdeckung (12; 12') und dem Befestigungsprofil (11; 11') derart erhöht ist, dass durch eine betriebsbedingte thermische Ausdehnung des Befestigungsprofils (11; 11') und/oder der Leuchtenabdeckung (12; 12') keine Relativbewegung des Befestigungsprofils (11; 11') zur Leuchtenabdeckung (12; 12') in den Reibungsbereichen (13, 14) erfolgt,
- **dadurch gekennzeichnet, dass** zur Erhöhung der Reibung in den Reibungsbereichen (13, 14) zumindest ein einseitiges Klebeband zwischen dem Befestigungsprofil (11; 11') und der Leuchtenabdeckung (12; 12') angeordnet ist, wobei das einseitige Klebeband an seiner nicht klebenden Seite eine Anti-Rutsch-Beschichtung aufweist.

2. Lichtbandleuchte (10; 10') nach Anspruch 1, wobei zur Erhöhung der Reibung in den Reibungsbereichen (13, 14) zumindest ein doppelseitiges Klebeband zwischen dem Befestigungsprofil (11; 11') und der Leuchtenabdeckung (12; 12') angeordnet ist.

3. Lichtbandleuchte (10; 10') nach einem der Ansprüche 1 oder 2, wobei zur Erhöhung der Reibung in den Reibungsbereichen (13, 14) zumindest eine Reibungsfolie zwischen dem Befestigungsprofil (11; 11') und der Leuchtenabdeckung (12; 12') angeordnet ist.

4. Lichtbandleuchte (10; 10') nach einem der vorhergehenden Ansprüche, wobei zur Erhöhung der Reibung in den Reibungsbereichen (13, 14) im Befestigungsprofil (11; 11') und/oder an der Leuchtenabdeckung (12; 12'), insbesondere an den Rast- oder Klemmmitteln (16, 17; 16', 17'), eine reibungserhöhende Oberflächenstruktur vorgesehen ist.

5. Lichtbandleuchte (10; 10') nach einem der vorhergehenden Ansprüche, wobei sich die Rast- oder Klemmmittel (16, 17; 16', 17') über die gesamte Längsachse der Leuchtenabdeckung (12; 12') erstrecken.

6. Lichtbandleuchte (10; 10') nach einem der vorhergehenden Ansprüche, wobei die Rast- oder Klemmmittel (16, 17; 16', 17') im Längsquerschnitt hackenförmig ausgebildet sind.

7. Lichtbandleuchte (10; 10') nach einem der vorhergehenden Ansprüche, wobei die Reibungsbereiche (13,14) an den Rast- oder Klemmmitteln (16, 17; 16', 17') angeordnet sind.

8. Lichtbandleuchte (10; 10') nach einem der vorhergehenden Ansprüche, wobei die sich gegenüberliegenden Reibungsbereiche (13, 14) in einem zentralen Bereich bezüglich der Längsachse der Leuchtenabdeckung (12; 12') angeordnet sind.

9. Lichtbandleuchte (10; 10') nach einem der vorhergehenden Ansprüche, wobei mehrere an gegenüberliegenden Längsseiten der Leuchtenabdeckung (12; 12') angeordnete Reibungsbereiche (13, 14) vorgesehen sind, wobei die sich jeweils gegenüberliegenden Reibungsbereiche (13,14) gleichförmig über die Längsachse der Leuchtenabdeckung (12; 12') verteilt sind.

10. Lichtbandleuchte (10; 10') nach einem der vorhergehenden Ansprüche, wobei die sich gegenüberliegenden Reibungsbereiche (13,14) im Stoßbereich zweier Leuchtenabdeckungen (12; 12') angeordnet sind.

11. Lichtbandleuchte (10; 10') nach einem der vorhergehenden Ansprüche, wobei das Befestigungsprofil (11; 11') eine Lichtbandschiene (11; 11') ist, an der zumindest ein Geräteträger und ein Leuchtmittelträger (20') der Lichtbandleuchte (10; 10') anordenbar sind.

12. Lichtbandleuchte (10; 10') nach einem der vorhergehenden Ansprüche, wobei die Rast- oder Klemmmittel (16, 17; 16', 17') aus einem flexibleren Material als die Lichtabstrahlfläche (15; 15') gefertigt sind.

13. Lichtbandleuchte (10; 10') nach einem der vorhergehenden Ansprüche, wobei die Rast- oder Klemmmittel (16, 17; 16', 17') aus einem thermoplastischen Elastomer und die Lichtabstrahlfläche (15; 15') aus einem Polymethylmethacrylat (PMMA) oder einem Polycarbonate (PC) gebildet sind.

14. Lichtbandleuchte (10; 10') nach einem der vorhergehenden Ansprüche, wobei die Leuchtenabdeckung (12; 12') in einem Koextrusionsverfahren bzw. einem 2k-Spritzgussverfahren gebildet ist.

## Claims

1. Luminaire row (10; 10') comprising:
- at least one elongated mounting profile (11; 11') and an elongated luminaire cover (12; 12') arranged on the mounting profile (11; 11');
- wherein the luminaire cover (12; 12') comprises at least one light emitting surface (15; 15') and at least two latching or clamping means (16, 17, 16', 17') arranged on opposite longitudinal sides of the luminaire cover (12; 12') and with which the luminaire cover (12, 12') is captively secured on the mounting profile (11, 11');
- wherein at least two friction regions (13, 14) are arranged on opposite longitudinal sides of the luminaire cover (12; 12') between the luminaire cover (12; 12') and the mounting profile (11; 11'), wherein the friction between the luminaire cover (12, 12') and the mounting profile (11, 11') is so increased that, as a result of operational thermal expansion of the mounting profile (11, 11') and/or the luminaire cover (12, 12'), there is no relative movement of the mounting profile (11 11') with respect to the luminaire cover (12, 12') in the friction regions (13, 14),
**characterized in that**
at least one single-sided adhesive tape is arranged between the mounting profile (11, 11') and the luminaire cover (12, 12') in order to increase the friction in the friction regions (13, 14), wherein the single-sided adhesive tape has an anti-slip coating on its non-adhesive side.

2. Luminaire row (10, 10') according to claim 1, wherein at least one double-sided adhesive tape is arranged between the mounting profile (11, 11') and the luminaire cover (12, 12') in order to increase the friction in the friction regions (13, 14).

3. Luminaire row (10, 10') according to one of the claims 1 or 2, wherein at least one friction film is arranged between the mounting profile (11; 11') and the luminaire cover (12; 12') to increase the friction in the friction regions (13, 14).

4. Luminaire row (10; 10') according to one of the preceding claims, wherein, in particular, a friction-increasing surface structure is provided on the latching or clamping means (16, 17; 16', 17') and/or on the luminaire cover (12; 12') to increase the friction in the friction regions (13, 14) in the mounting profile (11; 11').

5. Luminaire row (10, 10') according to one of the preceding claims, wherein the latching or clamping means (16, 17, 16', 17') extend over the entire longitudinal axis of the luminaire cover (12, 12').

6. Luminaire row (10; 10') according to one of the preceding claims, wherein the latching or clamping means (16, 17; 16', 17') are formed to be hook-shaped in the longitudinal cross-section.

7. Luminaire row (10, 10') according to any one of the preceding claims, wherein the friction regions (13, 14) are arranged on the latching or clamping means (16, 17; 16', 17').

8. Luminaire row (10; 10') according to one of the preceding claims, wherein the opposing friction regions (13, 14) are arranged in a central region relative to the longitudinal axis of the luminaire cover (12; 12').

9. Luminaire row (10, 10') according to one of the preceding claims, wherein a plurality of friction regions (13, 14) are provided on opposite longitudinal sides of the luminaire cover (12; 12'), wherein the respectively opposing friction regions (13, 14) are uniformly distributed over the longitudinal axis of the luminaire cover (12, 12').

10. Luminaire row (10, 10') according to any one of the preceding claims, wherein the opposing friction regions (13, 14) are arranged in the joint region of two luminaire covers (12, 12').

11. Luminaire row (10, 10') according to one of the preceding claims, wherein the mounting profile (11, 11') is a luminaire row rail (11, 11') on which at least one equipment carrier and a light source carrier (20') of the luminaire row (10; 10') may be arranged.

12. Luminaire row (10, 10') according to any one of the preceding claims, wherein the latching or clamping means (16, 17, 16', 17') are made of a more flexible material than the light emitting surface (15, 15').

13. Luminaire row (10; 10') according to one of the preceding claims, wherein the latching or clamping means (16, 17; 16', 17') are made of a thermoplastic elastomer, while the light emitting surface (15; 15') is made of a polymethyl methacrylate (PMMA) or a polycarbonate (PC).

14. Luminaire row (10; 10') according to one of the preceding claims, wherein the luminaire cover (12; 12') is formed in a coextrusion method or a 2k injection molding method.

## Revendications

1. Luminaire à bande lumineuse (10 ; 10) comprenant :
- au moins un profilé de fixation allongé (11 ; 11') et un couvercle de luminaire allongé (12 ; 12') qui est disposé sur le profilé de fixation (11 ; 11') ;
- le couvercle de luminaire (12; 12') comprenant au moins une surface d'émission de lumière (15 ; 15') et au moins deux moyens d'encliquetage ou de serrage (16, 17 ; 16', 17') disposés sur les côtés longitudinaux opposés du couvercle de luminaire (12 ; 12'), avec lesquels le couvercle de luminaire (12 ; 12') est disposé sur le profilé de fixation (11 ; 11') de manière imperdable ;
- moyennant quoi, entre le couvercle de luminaire (12 ; 12') et le profilé de fixation (11 ; 11'), sont réalisés au moins deux zones de friction (13, 14) disposées sur les côtés longitudinaux opposés du couvercle de luminaire (12; 12'), sur lesquelles le frottement entre le couvercle de luminaire (12 ; 12') et le profilé de fixation (11 ; 11') est augmenté de façon à ce qu'une dilatation thermique du profilé de fixation (11 ; 11') et/ou du couvercle de luminaire (12 ; 12'), liée au fonctionnement, empêche tout mouvement relatif du profilé de fixation (11 ; 11') par rapport au couvercle de luminaire (12 ; 12') dans les zones de frottement (13, 14),
**caractérisé en ce que**
pour augmenter le frottement, dans les zones de frottement (13, 14) est disposée au moins une bande adhésive simple face entre le profilé de fixation (11 ; 11') et le couvercle de luminaire (12 ; 12'), la bande adhésive simple face comprenant, sur sa face non adhésive, un revêtement anti-dérapant.

2. Luminaire à bande lumineuse (10 ; 10') selon la revendication 1, moyennant quoi, pour augmenter le frottement dans les zones de frottement (13, 14), au moins une bande adhésive double face est disposée entre le profilé de fixation (11 ; 11') et le couvercle de luminaire (12 ; 12').

3. Luminaire à bande lumineuse (10 ; 10') selon l'une des revendications 1 ou 2, moyennant quoi, pour augmenter le frottement dans les zones de frottement (13, 14), au moins un film de frottement est disposé entre le profilé de fixation (11 ; 11') et le couvercle de luminaire (12 ; 12').

4. Luminaire à bande lumineuse (10 ; 10') selon l'une des revendications précédentes, moyennant quoi, pour augmenter le frottement dans les zones de frottement (13, 14), dans le profilé de fixation (11 ; 11') et/ou sur le couvercle de luminaire (12 ; 12'), plus particulièrement au niveau des moyens d'encliquetage ou de serrage (16, 17 ; 16', 17'), est prévue une structure de surface augmentant le frottement.

5. Luminaire à bande lumineuse (10 ; 10') selon l'une des revendications précédentes, moyennant quoi les moyens d'encliquetage ou de serrage (16, 17 ; 16', 17') s'étendent sur tout l'axe longitudinal du couvercle de luminaire (12 ; 12').

6. Luminaire à bande lumineuse (10 ; 10') selon l'une des revendications précédentes, moyennant quoi les moyens d'encliquetage ou de serrage (16, 17 ; 16', 17') sont réalisés avec une section longitudinale sous la forme de crochet.

7. Luminaire à bande lumineuse (10 ; 10') selon l'une des revendications précédentes, moyennant quoi les zones de frottement (13, 14) sont disposées sur les moyens d'encliquetage ou de serrage (16, 17 ; 16', 17').

8. Luminaire à bande lumineuse (10 ; 10') selon l'une des revendications précédentes, moyennant quoi les zones de frottement (13, 14) opposées sont disposées dans une zone centrale par rapport à l'axe longitudinal du couvercle de luminaire (12 ; 12').

9. Luminaire à bande lumineuse (10 ; 10') selon l'une des revendications précédentes, moyennant quoi plusieurs zones de frottement (13, 14) disposées sur des côtés longitudinaux opposés du couvercle de luminaire (12 ; 12') étant prévues, les zones de frottement (13, 14) opposées entre elles étant réparties uniformément sur l'axe longitudinal du couvercle de luminaire (12 ; 12').

10. Luminaire à bande lumineuse (10 ; 10') selon l'une des revendications précédentes, moyennant quoi les zones de frottement (13, 14) opposées entre elles sont disposées dans la zone de jonction de deux couvercles de luminaire (12 ; 12').

11. Luminaire à bande lumineuse (10 ; 10') selon l'une des revendications précédentes, moyennant quoi le profilé de fixation (11 ; 11') étant un rail de bande lumineuse (11 ; 11') sur lequel au moins un support d'appareil et un support de moyen d'éclairage (20') du luminaire à bande lumineuse (10 ; 10') peuvent être disposés.

12. Luminaire à bande lumineuse (10 ; 10') selon l'une des revendications précédentes, moyennant quoi les moyens d'encliquetage ou de serrage (16, 17 ; 16', 17') sont constitués d'un matériau plus flexible que la surface d'émission de lumière (15 ; 15').

13. Luminaire à bande lumineuse (10 ; 10') selon l'une des revendications précédentes, moyennant quoi les moyens d'encliquetage ou de serrage (16, 17 ; 16', 17') sont constitués d'un élastomère thermoplastique et la surface d'émission de lumière (15; 15') est constituée d'un polyméthylméthacrylate (PMMA) ou d'un polycarbonate (PC).

14. Luminaire à bande lumineuse (10 ; 10') selon l'une des revendications précédentes, moyennant quoi le couvercle de luminaire (12 ; 12') est réalisé à l'aide d'un procédé de coextrusion ou d'un procédé de moulage par injection 2k.
